# EUROPÄISCHE PATENTSCHRIFT

(11) **EP 0 600 138 B1**
(45) Veröffentlichungstag und Bekanntmachung des Hinweises auf die Patenterteilung: **16.04.1997**
(21) Anmeldenummer: 92810929.7
(22) Anmeldetag: 30.11.1992
(51) Int. Cl.: B01F 13/00

(54) **Kartusche mit mindestens einem Vorratszylinder und mit Mischer**
Cartridge with at least one storage container and with mixer
Cartouche avec au moins un cylindre de stockage et un mélangeur

(43) Veröffentlichungstag der Anmeldung: 08.06.1994
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 319 639
- EP-A- 0 340 493
- EP-A- 0 408 331
- DE-U- 8 904 246
- US-A- 3 390 814
- US-A- 4 771 919

## Beschreibung

Die vorliegende Erfindung bezieht sich auf eine Kartusche mit mindestens einem Vorratszylinder und mit Mischer. Es kann aus verschiedenen Gründen von Vorteil sein, den Mischer in einer bestimmten Orientierung an der Kartusche zu befestigen. So wenn zum Beispiel am Mischer-Auslassende Mittel vorgesehen sind, um dem herausgepressten Materialstrang eine besondere Form oder Lage, beispielsweise ein Band oder eine Dreiecksraupe, zu geben, ist es von Vorteil, die Orientierung des Mischers an der Kartusche genau zu definieren. Ausserdem spielt der definierte Uebergang zwischen dem Mischerelement und den Kartuschenauslässen sowohl für die Durchmischung als auch für die Verunreinigung der Komponenten und damit unerwünschtem Aushärten im Mischer eine grosse Rolle.

Aus der EP-B-232 733 ist ein Mischer gemäss dem Oberbegriff des Patentanspruchs 1 bekannt, der mittels Bajonett-Verschluss an einer Doppel-Kartusche befestigbar ist. Durch die Verwendung eines Bajonett-Verschlusses wird der Mischer mit seinem Eingangsteil um 90° verdreht, so dass Verschmierungsgefahr besteht, falls der Mischer nicht neu oder rein ist. Diese Patentschrift richtet sich im wesentlichen darauf, die vorderste Wand der ersten Mischwendel des Mischerelementes genau auf die Trennwand zwischen den Kartuschen-Auslässen auszurichten. Dazu ist das Mischerelement in Bezug auf das Mischergehäuse, bzw. Bajonett-Verschluss, ausgerichtet. Es gibt jedoch eine Vielzahl von Fällen, in denen eine solche Ausrichtung von Mischwendelwand auf Trennwand nicht erwünscht ist.

Ein statischer Mischer, der in einer bestimmten Lage an einer Doppel-Kartusche befestigbar ist, wird ausserdem in der US-A-4 538 920 beschrieben. Die bestimmte Lage des Mischers an der Kartusche wird auch hier durch einen Bajonettverschluss erreicht, der eine etwa 90° Grad Schwenkung des Mischers im Flansch der Kartusche bedingt.

Aus der US-A-4 771 919 ist ein statischer Mischer bekannt, dessen Gehäuse einen Schlitz aufweist, in den eine Trennwand zwischen den Kartuschenauslässen greift, wodurch zwei Stellungen des Mischers möglich sind. Ausserdem wird vom Mischerelement nur offenbart, dass es sich im Mischergehäuse befindet, ohne definierte Orientierung.

Aus der EP-A-0 319 639 schliesslich ist ein statischer Mischer bekannt, der in einer Ausführungsform bajonettartig an eine Kartusche angeschlossen werden kann. Dabei wird jedoch ausdrücklich erwähnt, dass das Mischerelement ungerichtet im Gehäuse angeordnet ist.

Es ist von diesem Stand der Technik ausgehend Aufgabe der vorliegenden Erfindung eine mit mindestens einem Vorratszylinder und mit Mischer anzugeben, die nicht auf die Befestigung mittels Bajonett-Verschluss beschränkt ist, sondern allgemein anwendbar ist und wobei einerseits eine bessere Durchmischung der Komponenten angestrebt wird und andererseits die Gefahr von Kontaminierung vor dem eigentlichen Mischvorgang verhindert werden soll.

Diese Aufgabe wird mit der Kartusche gemäss dem unabhängigen Anspruch 1 gelöst.

Die Erfindung wird im folgenden anhand einer Zeichnung von Ausführungsbeispielen näher erläutert.
Figur 1 zeigt das kartuschenseitige Ende eines Mischergehäuses mit erfindungsgemässen Ausrichtmitteln,
Figur 2 zeigt das Auslassende einer zugehörigen Doppel-Kartusche mit zu den Mitteln am Mischergehäuse komplementären Ausrichtmitteln,
Figur 3 zeigt eine erste Ausführungsvariante mit Ausrichtmitteln am Mischergehäuse,
Figur 4 zeigt eine zweite Ausführungsvariante mit Ausrichtmitteln am Mischerelement,
Figur 5 zeigt eine Variante eines Auslassendes einer Doppelkartusche,
Figur 6 zeigt ein Mischerelement und ein Mischergehäuse vor dem Zusammenbau, und
Figur 7 zeigt ein weiteres Ausführungsbeispiel von Ausrichtmitteln am Mischergehäuse und an der Kartusche.

In Figur 1 erkennt man eines der erfindungsgemässen Ausrichtmittel an einem Mischergehäuse 16, mindestens eine Leiste 15. Diese Leiste arbeitet mit einer Nut 11 im Gewinde 12 zusammen, das auf dem Auslassstutzen 13 einer Doppelkartusche mit den zwei Vorratszylindern 17 und 18 angebracht ist. Falls am Mischergehäuse zwei Leisten 15, 15a vorgesehen sind, müssen im Gewinde 12 zwei Nuten angebracht werden. Dabei ist klar, dass nur eine Leiste und eine Nut eine eindeutige Stellung des Mischergehäuses bewirkt, während zwei Leisten und zwei Nuten zwei um 180° Grad verdrehte Stellungen ermöglichen.

In Figur 7 ist ein weiteres Ausführungsbeispiel gezeigt, in dem am Auslassstutzen 29 einer Doppelkartusche zwischen dem Gewinde 26 und dem Ende ein Nocken 30 angebracht ist, der in einen entsprechenden Einschnitt 28 am Mischergehäuse 27 greift. Wie aus der Zeichnung hervorgeht, erstreckt sich der Nocken nicht bis zum äusseren Rand, damit dieser vollständig dichtend in den Absatz beim Uebergang zwischen dem zylindrischen und konischen Teil des Mischergehäuses greifen kann.

Bei diesen Ausführungsbeispielen wird nur das Mischergehäuse bezüglich der Kartusche ausgerichtet. Dies ist auch bei der Ausführungsvariante gemäss Figur 3 der Fall. An der Innenwand des Mischergehäuses 20 ist eine oder sind zwei Führung(en) 19 vorgesehen, in die je eine Seite einer entsprechend ausgebildeten Trennwand des Auslassstutzens einer Doppelkartusche greift, wobei die Trennwand beispielsweise wie die Trennwand 21 der Kartusche 22 von Figur 5 ausgebildet ist, die zwei Vorratszylinder 23 und 24 aufweist. Die beiden Doppelkartuschen 17, 18 und 22 unterscheiden sich dadurch, dass die Vorratszylinder 17, 18 nicht den gleichen Querschnitt haben.

Bei dieser Art von Ausrichten geht es vor allem darum, das Mischergehäuse, bzw. sein Auslassende, in einer eindeutigen Stellung Stellungen auszurichten, falls das Auslassende eine bestimmte Konfiguration aufweist, beispielsweise breiter als hoch oder dreieckig ausgebildet ist und somit in einer bestimmten Orientierung angewendet wird.

Es ist bei vielen Anwendungen von Vorteil, das Mischerelement, bzw. dessen Eingangsteil, genau senkrecht zur Trennwand der Kartusche auszurichten, um eine optimalere Vermischung der Komponenten zu erreichen. In Figur 4 erkennt man den Eingangsteil eines Mischerelementes 1, das in ein Mischergehäuse, beispielsweise gemäss Figur 1 einsetzbar ist. Das Mischerelement 1 besteht aus einer Anzahl von Mischwendeln 3, die senkrecht zueinander angeordnet sind. Die erste Mischwendel 3A am Eingang des Mischers weist eine verlängerte Wand 4 auf, die einen Schlitz 5 besitzt. Beim Schlitz kann die Wand Führungsleisten 6 aufweisen.

Bei der Verwendung an Doppel-Kartuschen mit Vorratszylindern mit einem stark von 1:1 abweichenden Volumen- bzw. Querschnittsverhältnis kann die verlängerte Wand der ersten Mischwendel beim Schlitzende auf einer Seite, z.B. 4a, weggelassen werden.

Beim Aufsetzen eines solchen Mischers auf beispielsweise eine Kartusche wie gemäss Figur 5 greift die Trennwand 21 der Kartusche in den Schlitz 5 des Mischerelementes, so dass der Mischer in zwei Stellungen ausrichtbar ist. Um eine eindeutige Stellung festzulegen, ist eine Leiste 15 geeigneter. Bei der Ausrichtung mit den Mitteln gemäss Figur 4 kommt es bei diesem Ausführungsbeispiel vor allem darauf an, dass der Eingang der Mischwendel genau senkrecht zur Trennwand der Kartusche ausgerichtet ist. Beim Mischer gemäss EP-B-232 733 hingegen ist die Wand der ersten Mischwendel genau parallel zur Trennwand ausgerichtet.

Falls der Mischer, bzw. das Mischerelement und dort insbesondere das Eingangselement, lediglich in einer bestimmten Stellung bezüglich der Kartusche befestigt werden soll, würde es genügen, dass das Mischerelement irgendwie im Gehäuse eingeführt und befestigt ist, da die Ausrichtung des Mischers bezüglich der Kartusche durch das Mischerelement selbst erfolgt. In den eingangs erwähnten Fällen ist es jedoch vorteilhaft oder erforderlich, auch das Mischergehäuse bezüglich der Kartusche auszurichten, so dass dann das Mischerelement im Mischergehäuse in einer bestimmten Stellung befestigt sein muss.

In beiden ersterwähnten Druckschriften der Einleitung ist das Mischerelement im Gehäuse in definierter Weise eingesetzt. Dabei kann die Ausrichtung des Mischerelementes im Gehäuse beispielsweise gemäss den Figuren 6 und 7 durch zwei Nuten 8 erfolgen, die oben eine trichterförmige Erweiterung 9 aufweisen, um das Einschieben des Mischerelementes zu erleichtern. Dazu weist das Eingangsteil des Mischerelementes vorteilhafterweise einen Steg 7 auf, der etwas breiter ist als die Mischerwendeln und beidseits in die Nuten 8 greift.

Das Ausrichten des Mischers mit dem eindeutig positionierten Mischerelement gegenüber der Kartusche hat dann zusätzlich mit den oben beschriebenen Mitteln zu erfolgen, d.h. beispielsweise durch eine oder zwei Leisten am Mischergehäuse oder einen oder zwei Nocken am Kartuschenstutzen, durch die Verwendung eines Schlitzes oder Absatzes an der verlängerten Wand der ersten Mischwendel des Mischelementes, oder durch Führungen im Mischergehäuse. Bei letzterer Ausführung kann auf der einen Seite des Mischergehäuses eine Nut 8 und auf der anderen Seite eine Führung 19 angebracht sein.

Aus der Zeichnung und obiger Beschreibung geht hervor, dass das Mischerelement, respektive dessen Eingangsteil, das Mischergehäuse und die Auslassöffnungen der Kartusche, beziehungsweise die Trennwand zwischen den beiden Auslassöffnungen, jeweils in einer bestimmten Beziehung zueinander stehen. Zweckmässigerweise steht die Trennwand 14 zwischen den beiden Auslassöffnungen der Kartusche senkrecht zur Verbindungslinie zwischen den beiden Vorratszylindermittelpunkten und die Nut 11 am Gewinde des Auslassstutzens ist ebenfalls gleich ausgerichtet wie diese Trennwand, die ausserdem in der Verlängerung des Zwischenraums zwischen den beiden Vorratszylindern angeordnet ist. Der Schlitz 5 in der Wand 4 des Eingangsteils des Mischerelementes ist derart ausgebildet, dass er auf die Trennwand 14 des Auslassstutzens passt und die Wand 4 senkrecht zur Trennwand 14 zu liegen kommt, wenn der Mischer auf dem Auslassstutzen der Kartusche aufgesteckt ist. Dementsprechend ist die Leiste 10, oder beide Leisten 15, um 90° Grad versetzt zu den Nuten 8 im Mischergehäuse angeordnet, die die Seiten der Wand 4 des Mischerelementes aufnehmen. Sinngemäss gilt dies auch für die Nocken 30 und die Einschnitte 28.

Selbstverständlich kann bei paralleler Ausrichtung der ersten Mischwendelwand bezüglich der Trennwand des Kartuschenauslasses nicht der Schlitz oder Absatz am Eingangsteil als Ausrichtmittel verwendet werden, sondern es ist ein anderes Ausrichtmittel vorzusehen.

Die Leiste 10 kann nicht nur der Führung des Mischers auf der Kartusche, sondern auch als Markierung der Stellung des Mischergehäuses dienen, falls der Auslass des Mischers in einer bestimmten Stellung bezüglich der Kartusche ausgerichtet werden soll. Nach dem Aufstecken des Mischers auf die Kartusche wird dieser mit einer nicht gezeichneten Ueberwurfmutter gesichert, die auf das Gewinde 12 aufgeschraubt wird. Dies gilt auch für den Nocken 30 und den Einschnitt 28.

Die Ausrichtmittel sind zwar am vorteilhaftesten bei der Verwendung von Mehrfach-, insbesondere Doppelkartuschen, jedoch nicht auf solche beschränkt. Ausserdem können die Vorratszylinder jeweils entweder gleiche oder voneinander verschiedene Volumina, bzw. Querschnitte aufweisen.

## Patentansprüche

1. Kartusche mit mindestens einem Vorratszylinder und mit Mischer, wobei das Mischerelement im Mischer ausgerichtet befestigt ist und der Mischer an der Kartusche in Bezug auf das Mischerelement gerichtet befestigbar ist, dadurch gekennzeichnet, dass die Mittel zum Ausrichten am Mischer (2, 16; 27) mindestens eine Leiste (10, 15) aufweisen, die je in eine entsprechende Nut (11) am Hals des Kartuschen-Anschlusses (13) in Eingriff passt oder mindestens einen Einschnitt (28) enthalten, der der Aufnahme eines Nockens (30) am Kartuschen-Anschluss (29) dient, und dass der Mischer mittels einer aufschraubbaren Ueberwurfmutter am Kartuschen-Anschluss befestigbar ist.

2. Kartusche mit Mischer nach Anspruch 1, dadurch gekennzeichnet, dass zwei Vorratszylinder (17, 18; 23, 24) vorgesehen sind und dass die Mittel zum Ausrichten am Mischer einen Schlitz (5) oder einen Teil (4a) in der verlängerten Wand (4) der ersten Mischwendel (3A) enthalten, in oder an den die Trennwand (14) zwischen den Auslässen der Vorratszylinder (17, 18) passt.

3. Kartusche mit Mischer nach Anspruch 1 oder 2, dadurch gekennzeichnet, dass das Mischergehäuse (2) mindestens eine Nut (8) aufweist, in die ein entsprechend überstehendes Teil des Eingangsteils des Mischerelementes (1) eingeschoben ist.

## Claims

1. Cartridge having at least one storage cylinder and a mixer, the mixing element being fastened in the mixer in an aligned position, and the mixer being attachable to the cartridge in a position which is aligned with respect to the mixing element, characterised in that the aligning means of the mixer (2, 16; 27) comprise at least one ledge (10, 15) which is adapted to engage in a corresponding groove (11) at the neck of the cartridge coupling (13), or an incision (28) for the purpose of receiving a nose (30) at the cartridge connection (29), and in that the mixer is attachable to the cartridge coupling by means of a screwed coupling nut.

2. Cartridge with mixer according to claim 1, characterised in that two storage cylinders (17, 18; 23, 24) are provided, and in that the aligning means of the mixer comprise a slot (5) or a portion (4a) provided on the prolongation of the wall (4) of the first mixing helix (3A), the separating wall (14) between the outlets of the storage cylinders (17, 18) matching said slot or said portion.

3. Cartridge with mixer according to claim 1 or 2, characterised in that the mixer housing (2) is provided with at least one groove (8) in which a correspondingly projecting portion of the entrance of the mixer element (1) is inserted.

## Revendications

1. Cartouche comprenant au moins un cylindre réservoir et un mélangeur, l'élément mélangeur étant fixé dans le mélangeur en position alignée, et le mélangeur étant attachable à la cartouche en position alignée par rapport à l'élément mélangeur, caractérisée en ce que les moyens d'alignement du mélangeur (2, 16; 27) comprennent au moins une nervure (10, 15) pouvant s'engager dans une rainure (11) correspondante du cou de la connection (13) de la cartouche, ou au moins une incision (28) servant à recevoir un ergot (30) de la connection (29) de la cartouche, et que le mélangeur est capable d'être fixé au moyen d'un écrou d'accouplement vissé.

2. Cartouche avec mélangeur selon la revendication 1, caractérisée en ce que les moyens d'alignement du mélangeur comprennent une fente (5) ou une partie (4a) disposé dans le prolongement de la paroi (4) de la première hélice de mélange (3A), la paroi de séparation (14) entre les orifices des cylindres réservoir (17, 18) étant ajustée à ladite fente ou à ladite partie.

3. Cartouche avec mélangeur selon la revendication 1 ou 2, caractérisée en ce que le boîtier du mélangeur (2) comporte au moins une rainure (8) dans laquelle est enfichée une partie de l'entrée de l'élément mélangeur (1) faisant saillie de manière correspondante.
